# EUROPÄISCHE PATENTSCHRIFT

(11) **EP 0 253 382 B1**
(45) Veröffentlichungstag und Bekanntmachung des Hinweises auf die Patenterteilung: **09.10.1991**
(21) Anmeldenummer: 87110241.4
(22) Anmeldetag: 15.07.1987
(51) Int. Cl.: B65C 9/22

(54) **Beleimungsvorrichtung für Etikettiermaschinen**
Glueing device for labelling machines
Dispositif d'encollage pour étiqueteuses

(30) Priorität: 16.07.1986 DE 8618988 U
(43) Veröffentlichungstag der Anmeldung: 20.01.1988
(73) Patentinhaber: Kronseder, Hermann, D-93086 Wörth (DE)
(72) Erfinder: Kronseder, Hermann, D-93086 Wörth (DE)
(74) Vertreter: Grünecker, Kinkeldey, Stockmair & Schwanhäusser Anwaltssozietät

(56) Entgegenhaltungen:
- EP-A- 0 109 521
- AU-B- 477 168
- DE-A- 1 586 370
- DE-A- 2 059 234
- DE-A- 3 300 008
- FR-A- 2 564 337

## Beschreibung

Die Erfindung betrifft eine Beleimungsvorrichtung für Etikettiermaschinen gemäß dem Oberbegriff des Anspruchs 1.

Derartige Beleimungsvorrichtungen sind in verschiedenen Ausführungen bekannt. Sie haben die für eine Funktion der Etikettiermaschine bedeutsame Aufgabe, den Leim in einer bestimmten Stärke auf die die Etiketten aus dem Magazin entnehmenden Leimpaletten oder direkt auf die Etiketten aufzutragen. Voraussetzung hierfür ist unter anderem eine exakte Einstellung der Leimleiste bezüglich Winkelposition und Abstand zur Leimwalze sowie eine beschädigungsfreie, glatte Arbeitskante.

Bei der am häufigsten verwendeten Beleimungsvorrichtung ist die plattenartige, mit einer schneidenförmigen Arbeitskante versehene Leimleiste z.B. mittels Klemm- und Stellschrauben verstellbar an einem Träger angeordnet, der seinerseits um eine parallel zur Drehachse der Leimwalze stehende Achse schwenkbar und in seiner Winkelposition durch eine weitere Stellschraube justierbar ist (DE-OS 15 86 370). Durch die erstgenannten Klemm- und Stellschrauben ist die Winkelposition sowie der Überstand der Arbeitskante über den Träger, also die sog. Grundeinstellung der Leimleiste, exakt justierbar. Die auf den Träger einwirkende Stellschraube dagegen erlaubt eine schnelle und einfache Anpassung der Leimfilmdicke an die jeweiligen Betriebsbedingungen. In der Grundeinstellung verläuft im allgemeinen die Arbeitskante der Leimleiste exakt parallel zum Mantel der Leimwalze.

Verschiedentlich kommt auch noch eine Beleimungseinrichtung zum Einsatz, bei der die Leimleiste mittels Klemm- und Stellschrauben jeweils im unteren und oberen Endbereich radial verschiebbar gegenüber der Leimwalze an einem feststehenden Träger angeordnet ist (DE-AS 11 11 562). Durch die Stellschrauben kann sowohl die Winkelposition als auch der Abstand der Arbeitskante bezüglich des Leimwalzenmantels reguliert werden. Soll nur die Leimfilmdicke geändert werden, was im normalen Betrieb häufiger der Fall ist, so muß besonders auf ein gleichmäßiges Verdrehen der beiden Stellschrauben geachtet werden.

In der DE-OS 2 059 234 wird eine Leimauftragsvorrichtung offenbart, bei der eine Leimleiste aus einer ortsfest montierten Stütze und einem einteiligen, einstellbaren, die Arbeitskante tragenden Leimleistenkörper gebildet ist. Die parallele Ausrichtung der Arbeitskante und die Einstellung der Leimfilmstärke erfolgt durch eine Schraubmutter, die in ihrer Stellung durchkontern mit dem mit Innengewinde ausgestatteten Handgriff gesichert werden kann.

Schließlich ist bereits eine Beleimungsvorrichtung bekannt, bei der an der schwenkbaren Leimleiste für den Bereich der Rumpfetiketten weitere Leimleistenstücke verstellbar befestigt sind, die die Leimfilmdicke für den Bereich der Brustetiketten bzw. der Halsetiketten bestimmen (DE-GM 74 35 172). Die Einstellung der Leimleiste für die Rumpfetiketten erfolgt in üblicher Weise durch eine deren Winkelposition bestimmende Stellschraube, während die Einstellung der Leimleistenstücke für die Brust- bzw. Halsetiketten gegenüber der Leimleiste für die Rumpfetiketten durch Exzenterbuchsen und Stellschrauben erfolgt.

Ist bei einer der bekannten Beleimungsvorrichtungen die Leimleiste infolge Beschädigungen oder verschleiß an der Arbeitskante unbrauchbar geworden, so muß die Leimleiste als ganzes ausgetauscht und die neu eingesetzte Leimleiste in ihrer Grundstellung exakt justiert werden. Der Austauschvorgang ist somit zeitraubend und die Ersatzteilkosten sind erheblich.

Aus der AU-B-477 168 ist eine Auftragsvorrichtung bekannt, bei der eine flexible Auftragsteiste innerhalb eines Stützkörpers durch lose einsetzbare Beilageblättchen in ihrer Endlage fixiert ist. Zum Austausch müssen dabei sowohl der Stützkörper als auch die Beilageblättchen entfernt werden.

Der Erfindung liegt die Aufgabe zugrunde, bei einer Beleimungsvorrichtung der gattungsgemäßen Art ein rasches und kostengünstiges Erneuern der Arbeitskante zu ermöglichen.

Diese Aufgabe wird neuerungsgemäß durch die im Kennzeichen des Anspruchs 1 angegebenen Merkmale gelöst.

Bei einer erfindungsgemäßen Beleimungseinrichtung wird somit nicht mehr die gesamte Leimleiste ausgetauscht, sondern nur noch der Einsatz, an dem die Arbeitskante ausgebildet ist. Dieser Einsatz kann von einfacher Form und relativ schmal sein und ist daher kostengünstig herstellbar. Durch die spezielle Gestaltung der Anschlagflächen wird bei dem neu eingesetzten Einsatz automatisch die richtige Winkelstellung der Arbeitskante bzw. der Überstand gegenüber dem Stützkörper festgelegt, so daß keine Nachjustierung des Stützkörpers gegenüber dem Träger erforderlich ist. Der Austausch der Arbeitskante kann daher schon bei leichter Riefenbildung vorgenommen werden, wodurch sich das Arbeitsergebnis der Etikettiermaschine erhöht. Bei den bekannten Beleimungseinrichtungen dagegen war man aus den vorgenannten Gründen bestrebt, die Leimleiste so lange wie möglich im Einsatz zu lassen.

Vorteilhafte Weiterbildungen der Erfindung sind in den Unteransprüchen angegeben. Besonders hervorzuheben ist die Ausgestaltung nach den Ansprüchen 4 bis 8, gemäß welchen die Einsätze mit mehreren Arbeitskanten ausgebildet sein können, die lediglich durch eine Veränderung ihrer Lage gegenüber dem Stützkörper wahlweise zum Arbeitseinsatz kommen, ohne daß eine Auswechslung gegen neue Werkzeuge erforderlich ist. Gängige Formgebungen der Einsätze bilden dabei beispielsweise winkelförmige oder dreikantförmige Werkzeuge oder in der Gestalt als Prisma, da in allen Fällen sichergestellt ist, daß neben den Arbeitskanten parallele Anschlagflächen vorhanden sind, die zur sicheren Befestigung des Einsatzes an den Flächen des Stützkörpers und der Klemmplatte bzw. der Spannleiste eng anliegen.

Im nachstehenden werden Ausführungsbeispiele der Erfindung anhand der Zeichnungen beschrieben. Es zeigen, teilweise im Schnitt
- Fig.1: den Einsatz als schmalen Streifen,
- Fig.2: den Einsatz in winkelförmiger Ausgestaltung,
- Fig.3: dgl. in Dreikantausführung,
- Fig.4: eine Seitenansicht gemäß Fig.1 und
- Fig.5: den Einsatz in rinnenförmiger Ausgestaltung.

Die Beleimungsvorrichtung ist in ein nicht weiter dargestelltes Etikettieraggregat für aufrecht stehende Flaschen integriert und veranschaulicht insbesondere nach Fig.1 und 4 den um den Zapfen 2 verschwenkbaren, vertikalen Klotz bzw. Träger 1, welcher parallel zur Drehachse 3 der Leimwalze 4 angeordnet ist. Mit dem Träger 1 ist ein Stützkörper 5 sowie eine an dessen Form angepaßte Klemmplatte bzw. eine Spannleiste 6 verstellbar befestigt, zwischen deren nach außen ragenden, freien Endbereichen die Leimleiste mittels Verschraubung eingeklemmt ist.

Die Leimleiste ist als austauschbarer, eine Arbeitskante 7 aufweisenden Einsatz 8 ausgebildet, dessen Winkelposition in Bezug auf den Stützkörper 5 durch starre Anschlagflächen 9, 10, 11 festgelegt ist.

Die Arbeitskante 7 der Leimleiste bzw. des Einsatzes 8 bildet mit dem Umfang 12 der Leimwalze 4 einen die Leimfilmdicke bestimmenden Spalt 13. Dieser wird durch ein in den Pfeilrichtungen 14 bewirktes Verschieben des im wesentlichen ebenen Anlageteils 15 des Stützkörpers 5 in der Weise bestimmt und fixiert, daß im Stützkörper 5 Langlochausnehmungen 16 angeordnet sind, in welche z.B. an Sechskantplatten 17 angeformte Exzenterscheiben 18 bündig bzw. formschlüssig einragen, die nach Festlegung des Spaltes 13 mittels eines zentrischen Gewindebolzens 19 als Konterschraubelement befestigt werden.

Stützkörper 5 und Einsatz 8 erstrecken sich über die gesamte Höhe der Leimwalze 4, wobei eine ständige, parallele Lage zwischen Arbeitskante 7 und Stützkörper 5 durch die Anschlagflächen 9, 10, 11 festgelegt ist. Die Formgebung des Einsatzes 8 läßt Varianten derart zu, daß einmal der Einsatz 8 die Form eines schmalen Streifens oder Blattes aufweist, welcher an beiden Längsseiten mit einer Arbeitskante 7 versehen ist. Dies hat den besonderen Vorteil, daß der Einsatz allein durch Wenden, also durch eine Veränderung dessen Lage gegenüber dem Stützkörper 5 in einen neuen Arbeitseinsatz gebracht werden kann.

Die Formgebung beschränkt sich jedoch nicht auf eine streifenförmige Ausgestaltung des Einsatzes. Dieser kann, im Querschnitt gesehen die Form eines abgewinkelten, bzw. geknickten Streifens 22 aufweisen, an dessen beiden Schenkelenden je eine Arbeitskante 20 vorgesehen ist. Ohne nennenswerte konstruktive Abänderung der Haltevorrichtungen ist es möglich, einen Einsatz in Gestalt eines Mehrkants bzw. eines Dreikants 23 oder in Gestalt eines Prismas für einen ordnungsgemäßen Leimauftrag zu verwenden. Eine sichere Befestigung des Einsatzes 8, 22, 23 in der Beleimungsvorrichtung ist dadurch gewährleistet, daß dieser lediglich mittels Schrauben und zwar lösbar am Stützkörper 5 festgeklemmt ist, wobei die der Arbeitskante 7, 20, 21 gegenüberliegenden Längsseiten des Einsatzes 8, 22, 23 als starre Anschlagflächen 9, 10 bzw. 11 ausgebildet sind. Der Stützkörper 5 weist einen im wesentlichen ebenen Teil 15 auf, der am Träger 1 anliegt, sowie einen sich seitlich daran anschließenden winkelförmigen Teil 5a, an dem die Anschlagflächen 9, 10 für den Einsatz 8, 22, 23 bündig anliegen. Die beiden Winkelschenkel sind gegenüber dem ebenen Teil 15 des Stützkörpers 5 um ca. 45 Grad geneigt, so daß eine Art Rinne 24 entsteht, welche vom Einsatz 8 begrenzt wird und in deren Bereich sich die Klebstoffzuführung bzw. die Klebstoffzirkulation, wie in Fig. 1 angedeutet, entwickelt. Überflüssiger Klebstoff, wird, wie an sich bekannt in der darunter befindlichen Sammelschale 30 aufgefangen und dem Vorratsbehälter zugeführt.

Entsprechend der Form des Stützkörpers 5 ist die Klemmplatte 6 diesem angepaßt und weist einen im wesentlichen ebenen Teil 25 und einen sich seitlich daran anschließenden, winkelförmigen Teil 26 auf, wobei der winkelförmige Teil 26 der Klemmplatte 6 in den winkelförmigen Teil 5a des Stützkörpers 5 eingreift. Diese Anordnung ergibt eine kompakte Bauweise in Bezug auf die beiden Halteelemente wie Stützkörper 5 und Klemmplatte 6, wobei die letztere an ihrer dem winkelförmigen Teil 26 gegenüberliegenden Kante in Richtung auf den ebenen Teil 15 des Stützkörpers 5 eine Biegung bzw. eine Abkantung 27 aufweist, die sich gegen mehrere, fluchtende Zentrier- bzw. Anschlagstifte 28 abstützt. Damit ist ein besonders schneller und problemfreier Zusammenbau der Vorrichtung gegeben, da die Befestigung der Klemmplatte bzw. der Spannleiste 6 mit dem Stützkörper 5 lediglich mittels weniger Schrauben 29 erfolgt, deren Gewindebolzen in Gewindebohrungen des Stützkörpers 5 eindringen. Mit dieser Befestigung wird eine die Haltbarkeit der Leimleiste bzw. des Einsatzes 8 fördernde Klemmwirkung an den starren Anschlagflächen 9, 10 und 11 herbeigeführt. Die schneidenförmigen Arbeitskanten 7, 20 und 21 des Einsatzes 8, 22 und 23 ragen bei allen Ausführungsbeispielen gegenüber dem Stützkörper 5 in Richtung auf die Leimwalze 4 hervor; der Einsatz 8, 22 bzw. 23 besteht aus hitzebeständigem Werkstoff. z.B. aus Metall oder aus verschleißfestem Kunststoff.

Eine weitere Ausgestaltung des Einsatzes ist in Figur 5 dargestellt. Der dort dargestellte Einsatz 30 ist ein Kunststoffeinsatz, der als Stangenmaterial mittels eines Extruders endlos erzeugt werden kann. Der Einsatz 30 weist eine Rinne 32 auf, die in die Arbeitskante 31 übergeht. Die Rinnenform hat den Zweck, eine möglichst widerstandsarme Ausbildung der "Leimwurst" zu erzeugen, wobei die auf die Leimleiste wirkenden Kräfte reduziert werden. Außerdem kann der sich ansammelnde, überschüssige Leim ungehindert nach unten ablaufen. Trotz des rinnenförmigen Querschnitts läßt sich dieser Kunststoffeinsatz als Extrusionsteil billig herstellen. Zur exakt parallelelen Ausrichtung der Arbeitskante 31 bezüglich der Leimwalze kann der als einfaches Plattenelement ausgebildete Stützkörper 5 durch die Exzenterscheiben 18 verstellt werden (siehe auch Beschreibung zur Figur 1). Bei dieser Ausführungsform kann die Klemmplatte 6 die Form einer einfachen Klemmleiste erhalten. Durch Zusammenwirken der Kanten des Stützkörpers 5 und der Klemmplatte 6 mit entsprechenden Absätzen an dem extrudierten Kunststoffeinsatz 30 werden die starren Anschlagflächen 9, 10, 11 festgelegt.

## Patentansprüche

1. Beleimungsvorrichtung für Etikettiermaschinen, mit einer drehbaren Leimwalze und einer feststehenden Leimleiste, deren Arbeitskante mit dem Umfang der Leimwalze einen die Leimfilmdicke bestimmenden Spalt bildet, wobei die Leimleiste hinsichtlich des Winkels und/oder des Abstands zum Leimwalzenmantel verstellbar an einem Träger angeordnet ist, dadurch gekennzeichnet,
daß die Leimleiste einen verstellbar am Träger (1) angeordneten Stützkörper (5) und einen die Arbeitskante (7, 20, 21, 31) tragenden, austauschbar am Stützkörper (5) angeordneten Einsatz (8, 22, 23, 30) aufweist, dessen Winkelposition bezüglich des Stützkörpers (5) durch starre, am Stützkörper vorhandene, mit korrespondierenden Flächen des Einsatzes unmittelbar zusammenwirkenden Anschlagflächen (9, 10, 11) festgelegt ist.

2. Beleimungsvorrichtung nach Anspruch 1, dadurch gekennzeichnet, daß durch die Anschlagflächen (9, 10, 11) eine parallele Lage von Stützkörper (5) und Einsatz (8) bzw. Arbeitskante (7) festgelegt ist.

3. Beleimungsvorrichtung nach Anspruch 1 oder 2, dadurch gekennzeichnet, daß sich Sützkörper (5) und Einsatz (8) über die gesamte Höhe der Leimwalze (4) erstrecken.

4. Beleimungsvorrichtung nach einem der Ansprüche 1 bis 3, dadurch gekennzeichnet, daß am Einsatz (8) mehrere parallele Arbeitskanten (20, 21) ausgebildet sind, die durch eine Veränderung der Lage des Einsatzes gegenüber dem Stützkörper (5) wahlweise zum Arbeitseinsatz bringbar sind.

5. Beleimungsvorrichtung nach einem der Ansprüche 1 bis 4, dadurch gekennzeichnet, daß der Einsatz (8) die Form eines schmalen Streifens oder Blattes hat und an mindestens einer Längsseite mit einer Arbeitskante (7) versehen ist (Fig. 1).

6. Beleimungsvorrichtung nach Anspruch 5, dadurch gekennzeichnet, daß der Einsatz (8) im Querschnitt gesehen, die Form eines geknickten bzw. abgewinkelten Streifens (22) hat, an dessen beiden Schenkelenden je eine Arbeitskante (20) vorgesehen ist (Fig. 2).

7. Beleimungsvorrichtung nach Anspruch 5, dadurch gekennzeichnet, daß der Einsatz (8) im Querschnitt gesehen, die Form eines Mehrkants, z.B. eines Dreikants (23) hat (Fig. 3).

8. Beleimungsvorrichtung nach Anspruch 5 bis 7, dadurch gekennzeichnet, daß die der Arbeitskante (7, 20, 21) gegenüberliegenden Längsseiten des Einsatzes (8, 22, 23) als starre Anschlagflächen (9, 10, 11) ausgebildet sind.

9. Beleimungsvorrichtung nach einem der Ansprüche 1 bis 8, dadurch gekennzeichnet, daß der Einsatz (8) mittels Schrauben lösbar am Stützkörper (5) festgeklemmt ist.

10. Beleimungsvorrichtung nach Anspruch 9, dadurch gekennzeichnet, daß zwischen den Schrauben und dem Einsatz (8) eine Klemmplatte bzw. Spannleiste (6) angeordnet ist, die sich vorzugsweise über die gesamte Länge des Einsatzes (8) erstreckt.

11. Beleimungsvorrichtung nach einem der Ansprüche 1 bis 10, dadurch gekennzeichnet, daß der Stützkörper (5) einen im wesentlichen ebenen Teil (15) aufweist, der am Träger (1) anliegt, sowie einen sich seitlich daran anschließenden winkelförmigen Teil (5a), an dem die Anschlagflächen (9, 10) für den Einsatz (8, 22, 23) ausgebildet sind.

12. Beleimungsvorrichtung nach Anspruch 11, dadurch gekennzeichnet, daß die beiden Winkelschenkel jeweils um ca. 45 Grad gegenüber dem ebenen Teil (15) des Stützkörpers (5) geneigt sind, so daß sie eine Art Rinne (24) bildet, in welcher der Einsatz (8) sitzt.

13. Beleimungsvorrichtung nach einem der Ansprüche 10 bis 12, dadurch gekennzeichnet, daß die an die Form des Stützkörpers (5) angepaßte Klemmplatte (6) einen im wesentlichen ebenen Teil (25) und einen sich seitlich daran anschließenden winkelförmigen Teil (26) aufweist, wobei der winkelförmige Teil (26) der Klemmplatte (6) in den winkelförmigen Teil (5a) des Stützkörpers (5) eingreift.

14. Beleimungsvorrichtung nach einem der Ansprüche 10 bis 13, dadurch gekennzeichnet, daß die Klemmplatte bzw. die Spannleiste (6) an ihrer dem winkelförmigen Teil (26) gegenüberliegenden Kante in Richtung auf den ebenen Teil (15) des Stützkörpers (5) eine Biegung bzw. eine Abkantung (27) aufweist, die sich gegen mehrere fluchtende Zentrier- bzw. Anschlagstifte (28) abstützt.

15. Beleimungsvorrichtung nach einem der Ansprüche 1 bis 14, dadurch gekennzeichnet, daß der Stützkörper (5, 15) Langlochausnehmungen (16) aufweist, in welche an Mehrkantplatten (17) angeformte Exzenterscheiben (18) formschlüssig einragen, die mittels eines Gewindebolzens (19) als Konterschraube fixierbar sind.

16. Beleimungsvorrichtung nach einem der Ansprüche 1 bis 15, dadurch gekennzeichnet, daß der Einsatz (8) eine schneidenförmige Arbeitskante (7) aufweist, die gegenüber dem Stützkörper (5) in Richtung auf die Leimwalze (4) übersteht.

17. Beleimungsvorrichtung nach Anspruch 1 bis 16, dadurch gekennzeichnet, daß der Einsatz (8, 20, 23) aus hitzebeständigem Werkstoff, z.B. aus Metall besteht.

18. Beleimungsvorrichtung nach Anspruch 16 und 17, dadurch gekennzeichnet, daß der Einsatz (8, 20, 23) aus verschleißfestem Kunststoff besteht.

19. Beleimungsvorrichtung nach Anspruch 1, dadurch gekennzeichnet, daß der Einsatz ein extrudierter Kunststofefinsatz (30) ist, der eine Rinne (32) zum Aufstauen und Ableiten der entstehenden Leimwurst aufweist.

## Claims

1. Glueing device for labelling machines, with a rotatable glueing roller and a stationary glueing strip, the working edge of which forms with the circumference of the glueing roller a gap which determines the thickness of the film of glue, wherein the glueing strip is mounted on a carrier so as to be capable of adjustment with respect to the angle to and/or the distance from the wall of the glueing roller, characterised in that the glueing strip comprises a supporting body (5) mounted adjustably on the carrier (1) and an insert (8, 22, 23, 30) which carries the working edge (7, 20, 21, 31) and is mounted interchangeably on the supporting body (5) and of which the angular position with respect to the supporting body (5) is fixed by rigid stop faces (9, 10, 11) existing on the supporting body and cooperating directly with corresponding faces of the insert.

2. Clueing device according to claim 1, characterised in that a parallel position of supporting body (5) and insert (8) or working edge (7) is fixed by the stop faces (9, 10, 11).

3. Glueing device according to claim 1 or 2, characterised in that the supporting body (5) and insert (8) extend over the full height of the glueing roller (4).

4. Glueing device according to any of claims 1 to 3, characterised in that on the insert (8) are formed several parallel working edges (20, 21) which can be brought into operative use optionally by varying the position of the insert relative to the supporting body (5).

5. Glueing device according to any of claims 1 to 4, characterised in that the insert (8) has the form of a narrow strip or sheet and is provided with a working edge (7) on at least one longitudinal side (Fig. 1).

6. Glueing device according to claim 5, characterised in that the insert (8) as seen in cross-section has the form of a bent or angled strip (22) at the end of each arm of which is provided a working edge (20) (Fig. 2).

7. Glueing device according to claim 5, characterised in that the insert (8) as seen in cross-section has the form of a polygon, e.g. a triangle (23) (Fig. 3).

8. Glueing device according to claims 5 to 7, characterised in that the longitudinal sides of the insert (8, 22, 23) located opposite the working edge (7, 20, 21) are constructed as rigid stop faces (9, 10, 11).

9. Glueing device according to any of claims 1 to 8, characterised in that the insert (8) is releasably fixed to the supporting body (5) by means of screws.

10. Glueing device according to claim 9, characterised in that between the screws and the insert (8) is disposed a clamping plate or strip (6) which preferably extends over the whole length of the insert (8).

11. Glueing device according to any of claims 1 to 10, characterised in that the supporting body (5) comprises an essentially flat portion (15) which abuts against the carrier (1), and laterally adjoining it an angled portion (5a) on which are formed the stop faces (9, 10) for the insert (8, 22, 23).

12. Glueing device according to claim 11, characterised in that the two arms of the angle are each inclined by about 45 degrees to the flat portion (15) of the supporting body (5), so that they form a kind of groove (24) in which the insert (8) sits.

13. Glueing device according to any of claims 10 to 12, characterised in that the clamping plate (6), which matches the shape of the supporting body (5), comprises an essentially flat portion (25) and laterally adjoining it an angled portion (26), wherein the angled portion (26) of the clamping plate (6) engages in the angled portion (5a) of the supporting body (5).

14. Clueing device according to any of claims 10 to 13, characterised in that the clamping plate or strip (6) comprises, at its edge opposite the angled portion (26), in a direction towards the flat portion (15) of the supporting body (5), a bend or chamfer (27) which is supported on several aligned centring or stop pins (28).

15. Glueing device according to any of claims 1 to 14, characterised in that the supporting body (5, 15) comprises slots (16) into which extend in form-locking relationship eccentric washers (18) which are formed integrally on polygonal plates (17) and which can be fixed by means of a threaded bolt (19) as a lock screw.

16. Glueing device according to any of claims 1 to 15, characterised in that the insert (8) comprises a blade-like working edge (7) which protrudes from the supporting body (5) in a direction towards the glueing roller (4).

17. Glueing device according to claims 1 to 15, characterised in that the insert (8, 20, 23) is made of heat-resistant material, e.g. metal.

18. Glueing device according to claims 16 and 17, characterised in that the insert (8, 20, 23) is made of wear-resistant plastic.

19. Glueing device according to claim 1, characterised in that the insert is an extruded plastic insert (30) which comprises a groove (32) for banking up and conducting away the resulting string of glue.

## Revendications

1. Dispositif d'encollage pour étiqueteuses, comprenant un rouleau encolleur rotatif et une baguette d'encollage fixe dont l'arête de travail forme avec la circonférence du rouleau encolleur une fente déterminant l'épaisseur du film de colle, la baguette d'encollage étant disposée sur un support de façon à pouvoir régler sa position angulaire et/ou sa distance par rapport à l'enveloppe du rouleau encolleur,
**caractérisé en ce** que la baguette d'encollage comprend un corps d'appui (5) monté de manière réglable sur le support (1) et un insert (8, 22, 23, 30) portant l'arête de travail (7, 20, 21, 31) et disposé de manière interchangeable sur le corps d'appui (5), dont la position angulaire par rapport au corps d'appui (5) est déterminée par des surfaces d'arrêt rigides (9, 10, 11) conformées sur ledit corps d'appui et coopérant directement avec des surfaces correspondantes de l'insert.

2. Dispositif d'encollage selon la revendication 1, caractérisé en ce que les surfaces d'arrêt (9, 10, 11) définissent une position parallèle du corps d'appui (5) et de l'insert (8) et respectivement de l'arête de travail (7).

3. Dispositif d'encollage selon l'une des revendications 1 ou 2, caractérisé en ce que le corps d'appui (5) et l'insert (8) s'étendent sur toute la hauteur du rouleau encolleur (4).

4. Dispositif d'encollage selon l'une des revendications 1 à 3, caractérisé en ce que sur l'insert (8) sont conformées plusieurs arêtes de travail parallèles (20, 21) qui peuvent être amenées, au choix, dans une position de travail en modifiant la position de l'insert par rapport au corps d'appui (5).

5. Dispositif d'encollage selon l'une des revendications 1 à 4, caractérisé en ce que l'insert (8) présente la forme d'une étroite bande ou feuille et qu'il est muni d'une arête de travail (7) sur au moins l'un des grands côtés (fig. 1).

6. Dispositif d'encollage selon la revendication 5, caractérisé en ce que, vu en coupe transversale, l'insert (8) présente la forme d'une bande (22) pliée et respectivement coudée dont les extrémités des deux branches sont munies chacune d'une arête de travail (20) (fig. 2)

7. Dispositif selon la revendication 5 caractérisé en ce que, vu en coupe transversale, l'insert (8) présente la forme d'un polygone, par exemple d'un triangle (23) (fig. 3).

8. Dispositif d'encollage selon l'une des revendications 5 à 7, caractérisé en ce que les grands côtés de l'insert (8, 22, 23) opposés à l'arête de travail (7, 20, 21) sont conformés en surfaces d'arrêt rigides (9, 10, 11).

9. Dispositif d'encollage selon l'une des revendications 1 à 8, caractérisé en ce que l'insert (8) est fixé de manière amovible sur le corps d'appui (5) au moyen de vis.

10. Dispositif d'encollage selon la revendication 9, caractérisé en ce qu'entre les vis et l'insert (8) est disposée une baguette de serrage (6) qui s'étend de préférence sur toute la longueur de l'insert (8).

11. Dispositif d'encollage selon l'une des revendications 1 à 10, caractérisé en ce que le corps d'appui (5) présente une partie (15) sensiblement plane appliquée contre le support (1) et à laquelle fait suite latéralement une parrie angulaire (5a) sur laquelle sont conformées les surfaces d'arrêt (9, 10) pour l'insert (8, 22, 23).

12. Dispositif d'encollage selon la revendication 11, caractérisé en ce que les deux branches du coude sont respectivement inclinées d'environ 45° par rapport à la partie plane (15) du corps d'appui (5) de façon à former une sorte de gouttière (24) dans laquelle est disposé l'insert (8).

13. Dispositif d'encollage selon l'une des revendications 10 à 12, caractérisé en ce que la plaque de serrage (6) adaptée à la forme du corps d'appui (5) comprend une partie (25) sensiblement plane à laquelle fait suite latéralement une partie coudée (26) la partie coudée (26) de la plaque de serrage (6) s'engageant dans la partie angulaire (Sa) du corps d'appui (5).

14. Dispositif d'encollage selon l'une des revendications 10 à 13, caractérisé en ce que la plaque de serrage et respectivement la baguette de serrage (6) présente sur son bord opposé à sa partie coudée (26), en direction de la partie plane (15) du corps d'appui (5), une courbure et respectivement un chanfrein (27) qui prend appui sur une pluralité de goujons de centrage et respectivement d'arrêt (28) alignés.

15. Dispositif d'encollage selon l'une des revendications 1 à 14, caractérisé en ce que le corps d'appui (5, 15) comprend des évidements allongés (16) dans lesquels dépassent à engagement positif des disques d'excentrique (18) conformés sur des plaques polygonales (17), qui peuvent être fixés au moyen d'un boulon fileté (19) servant de vis de blocage.

16. Dispositif d'encollage selon l'une des revendications 1 à 15, caractérisé en ce que l'insert (8) comprend une arête de travail (7) en forme de tranchant qui dépasse du corps d'appui (5) en direction du rouleau encolleur (4).

17. Dispositif d'encollage selon l'une des revendications 1 à 16, caractérisé en ce que l'insert (8, 20, 23) est constitué d'un matériau résistant à la chaleur, par exemple de métal.

18. Dispositif d'encollage selon l'une des revendications 16 et 17, caractérisé en ce que l'insert (8, 20, 23) est constitué d'une matière plastique résistant à l'usure.

19. Dispositif d'encollage selon la revendication 1, caractérisé en ce que l'insert est un insert (30) en matière plastique extrudée munie d'une gouttière (32) pour l'accumulation et l'évacuation du cordon de colle formé.
